# EUROPÄISCHE PATENTSCHRIFT

(11) **EP 1 748 010 B1**
(45) Veröffentlichungstag und Bekanntmachung des Hinweises auf die Patenterteilung: **29.02.2012**
(21) Anmeldenummer: 06015423.4
(22) Anmeldetag: 25.07.2006
(51) Int. Cl.: B65H 3/08, B65H 3/48, B65H 39/043, B65H 1/06

(54) **Verfahren und Vorrichtung zum Zusammentragen von Druckbogen**
Method and device for sheet collation
Procédé et dispositif pour assembler des feuilles

(30) Priorität: 28.07.2005 DE 102005035331
(43) Veröffentlichungstag der Anmeldung: 31.01.2007
(73) Patentinhaber: Kolbus GmbH & Co. KG, 32369 Rahden (DE)
(72) Erfinder: Walther, Andreas, 31655 Stadthagen (DE)

(56) Entgegenhaltungen:
- DE-A1- 19 616 047
- DE-A1- 19 823 649
- GB-A- 1 174 271
- JP-A- 61 045 839
- US-A- 2 806 696
- US-A- 4 397 459

## Beschreibung

Die Erfindung betrifft ein Verfahren und eine Vorrichtung zum Zusammentragen von Druckbogen, insbesondere Falzbogen und/oder Einzelblätter, gemäß dem Oberbegriff des Anspruchs 1 bzw. 5.

Beim Zusammentragen wird aus mehreren Kollektionen gleicher Falzbogen jeweils ein einzelner Falzbogen entnommen, wobei die verschiedenen vereinzelten Falzbogen einem Sammelförderer zur Stapelbildung zugeführt werden.

Bekannt sind Zusammentragmaschinen mit in einer Reihe angeordneten Anlegestationen, welche jeweils bestehen aus einem Magazin zur Aufnahme eines Falzbogenstapels, aus einer Abzugstrommel mit einem Greifermechanismus zum Erfassen und Abziehen eines jeweils untersten vom Falzbogenstapel abgekippten Falzbogens und aus einer Zwischenauflage zur temporären Ablage des vereinzelten Falzbogens. Der Sammelförderer weist einen zur Falzbogenabzugsrichtung rechtwinklig orientierten Sammelkanal auf, in dem sich Mitnehmer einer Förderkette bewegen, die die vereinzelten Falzbogen von den einzelnen Zwischenauflagen abstreifen und zu einem Buchblock auf dem Sammelkanal zusammentragen. In der DE 14 86 744 B ist eine solche mit Richtungswechsel arbeitende Zusammentragmaschine dargestellt. Sie weist ferner hin und her bewegte Zwischentische auf, wodurch die vereinzelten Falzbogen für die Mitnahme durch die Mitnehmer des Sammelförderers vorbeschleunigt werden.

Aus der DE 196 16 047 A1 ist eine Zusammentragmaschine mit Anlegestationen nach dem Längsabzugsprinzip bekannt, mit einem den Falzbogenstapel im Magazin unter Freilassung eines Falzkantenbereiches tragendenden und den untersten Falzbogen taktgemäß vorschiebenden Förderband und mit einem den vorgeschobenen Falzbogen übernehmenden und weitertransportierenden Abzugsfördersystem, gebildet von Beschleunigungsrollen. Dem Abzugsfördersystem ist noch ein aus einem unteren und oberen Fördergurt gebildeter Klemmförderer nachgeordnet, der zum Sammelförderer hin geneigt ist und den vereinzelten Falzbogen bei synchroner Förderbewegung vor den jeweiligen Mitnehmer des Sammelförderers auf den bis dahin gebildeten Stapel ablegt. Die von den Anlegestationen vereinzelten Falzbogen werden ohne Richtungswechsel dem Sammelförderer zugeführt.

Ein Nachteil der bekannten Vereinzelungseinrichtungen besteht darin, dass auf dem jeweils untersten Falzbogen das Gewicht des Falzbogenstapels lastet mit der Folge entsprechender Reibungskräfte zwischen dem untersten, abzuziehenden und dem folgenden Falzbogen des Stapels. Dies kann bei empfindlichen Oberflächen zu Markierungen führen. Außerdem besteht die Gefahr, dass der folgende Falzbogen mitgerissen wird. Zur Minimierung der Reibungskräfte kommen Stapelheber und Blasluftdüsen zum Einsatz, wobei mit der Blasluft ein Luftpolster zwischen dem untersten und dem folgenden Falzbogen erzeugt werden soll. Dies gelingt häufig nur bereichsweise, da die eingebrachte Blasluft nach dem Prinzip des geringsten Widerstandes aus dem Stapel entweicht.

Aus der DE 198 23 649 A1 ist eine Bogenvereinzelungseinrichtung bekannt, bei der mit einem Saugelement eine zum Rand geöffnete Ausbeulung im untersten Bogen des von einem Förderband unter Freilassung eines Randbereichs getragenen Bogenstapels erzeugt wird. Mittels einer in die Ausbeulung hinein geschwenkten Düse wird Blasluft in die Ausbeulung eingeblasen, wodurch sich ein von der Ausbeulung ausgehendes Luftpolster als dünner Luftfilm zwischen dem untersten Bogen und dem Stapel ausbilden soll, zur Reduzierung der Reibung in der Gleitebene zwischen dem nachfolgend vom Förderband vorgeschobenen untersten Bogen und dem Stapel. Da sich der dünne Luftfilm - wie oben dargelegt - nur bereichsweise ausbildet, wird der Stapel nicht vollständig vom Luftpolster getragen, sondern stützt sich in bestimmten Stellen weiterhin auf dem untersten Bogen ab, was zu entsprechender Reibung beim Vorschieben führt, weshalb an der als Stapelheber ausgebildeten Blasluftdüse eine Anschlagkante vorgesehen ist zum Zurückhalten evtl. mitgezogener Bogen im Reststapel.

In der US 2 806 696 A ist eine Vereinzelungsvorrichtung für Pappenzuschnitte bekannt, bei der über einen mittigen Abschnitt des Magazins Blasluft von hinten unter den mit seiner Hinterkante auf einem Steg aufliegenden Stapel geblasen wird, während der Stapel im vorderen Bereich auf dem Magazintisch bzw. einem Saugelement aufliegt, mit dem der unterste Pappenzuschnitt angesaugt und aus dem Magazin herausgezogen wird. Dabei fällt dessen Hinterkante von dem Steg herab, sodass sich die eingeleitete Blasluft zwischen dem untersten auszufördernden Zuschnitt und dem darüber liegenden Zuschnittstapel ausbreitet.

Der vorliegenden Erfindung liegt die Aufgabe zugrunde, ein Verfahren und eine Vorrichtung zum Zusammentragen von Druckbogen, insbesondere Falzbogen und/oder Einzelblätter, gemäß dem Oberbegriff des Anspruchs 1 bzw. Anspruch 5 zu schaffen, die eine zuverlässige und produktschonende Vereinzelung der Druckbogen ermöglichen.

Diese Aufgabe wird erfindungsgemäß durch die Merkmale des kennzeichnenden Teils des Anspruchs 1 bzw. Anspruch 5 gelöst. Bevorzugte Ausbildungsformen sind in den abhängigen Ansprüchen angegeben.

Die Erfindungsidee liegt darin, dass der Druckbogenstapel im Magazin von einem Luftpolster getragen wird, wobei sich mit dem Abheben des jeweils untersten Druckbogens das Luftpolster sogleich zwischen dem untersten Druckbogen und dem Reststapel ausbildet, ohne dass es zu einem Zusammenbruch des Luftpolsters kommt. Der Stapel wird auch beim Abheben des untersten Druckbogens vom Luftpolster auf konstantem Niveau getragen, während der abgehobene Druckbogen innerhalb des Luftpolsters vom Stapel wegbefördert wird und schließlich durch das Luftpolster vollständig vom Stapel getrennt ist, wodurch ein reibungsfreier Austransport ermöglicht wird.

Das Luftpolster wird durch einen seitlich unter dem Stapel eingeleiteten Blasluftstrom erzeugt. Zweckmäßig ist, wenn der unterste Druckbogen im Bereich des Blasluftstroms vom Stapel abgehoben wird. Sobald der Blasluftstrom zwischen den bereichsweise abgehobenen Druckbogen und dem Reststapel gelangt, bildet sich nämlich dort das Luftpolster aus, wobei der Druckbogen augenblicklich vollständig vom Stapel abgetrennt wird. Eine bevorzugte Ausbildungsform des erfindungsgemäßen Verfahrens sieht vor, dass der vollständig vom Stapel abgetrennte Druckbogen durch den Druck des Luftpolsters auf ein eine Auflagefläche darbietendes Fördermittel gedrückt wird, wodurch eine schlupfarme Beschleunigung auf eine hohe Ausfuhrfördergeschwindigkeit ermöglicht wird.

Die Erfindung sieht vor, dass durch Entlüften des Luftpolsters eine bestimmte Höhenlage der Stapelunterseite eingehalten wird. Im Zusammenspiel mit der dem Luftpolster zugeführten Luftmenge ergibt sich durch das Entlüften eine einfache Druckregelung für das Luftpolster. Der Stapel wird unter einem Winkel geneigt vom Luftpolster getragen, wobei sich eine Außenseite des Stapels an einer Wand gewichtsentlastend abstützt.

Eine bevorzugte Ausführungsform der Erfindung sieht vor, dass der Druckbogen parallel zur Förderrichtung des Sammelförderer weggefördert und im Wesentlichen bei synchroner Fördergeschwindigkeit dem Sammelförderer zugeführt wird. Die aus dem Magazin vereinzelten Druckbogen werden ohne Richtungswechsel dem Sammelförderer zugeführt.

Die Merkmale der vorliegenden Erfindung werden in der folgenden Beschreibung einer bevorzugten Ausführungsform der Erfindung anhand der beigefügten, nachstehend aufgeführten Zeichnungen näher erläutert. Es zeigen:
- **Fig. 1**: eine Schnittansicht einer Zusammentragmaschine mit einer erfindungsgemäßen Anlegestation;
- **Fig. 2**: eine Draufsicht der Zusammentragmaschine gemäß der Ansichtsdefinition II-II in Fig. 1; und
- **Fig. 3**: eine Schnittansicht der Zusammentragmaschine gemäß Ansichtsdefinition III-III in Fig. 1.

Die Figuren zeigen eine gesamthaft mit 1 bezeichnete Zusammentragmaschine, die im Wesentlichen aus einem Sammelförderer 10 und mehreren, in Reihe darüber angeordneten Anlegestationen 15 gebildet ist, wobei in den Figuren aus Darstellungsgründen nur eine einzige Anlegestation dargestellt ist. In jeder dieser Anlegestationen 15 wird jeweils ein einzelner Falzbogen 3 aus einem Stapel 4 gleicher Falzbogen entnommen und dem Sammelförderer 10 zur Stapelbildung zugeführt. Der Sammelförderer 10 wird gebildet aus einem Förderkanal 11, mit einem geneigten Kanalboden 11 b und einer dazu senkrechten Kanalwand 11 a, und einer in (Sammel-) Förderrichtung F mit einer kontinuierlichen Fördergeschwindigkeit **v_{S}** angetriebenen Transportkette 12 mit in einem gleichen gegenseitigen Abstand zueinander angeordneten, die gebildeten Buchblocks 2 im Förderkanal 11 vor sich her schiebenden Mitnehmern 13, wobei der Rücken 3 a des Buchblocks bzw. der Falzbogen 3 an der senkrechten Kanalwand 11 a anliegt.

Die erfindungsgemäß ausgeführte Anlegestation 15 verfügt über ein Magazin 20 mit seitliche Magazinbegrenzungen 21 a bis d und mit einem Becken 23 als Unterteil, in dem sich durch Zuführung eines Blasluftstroms V ein den Falzbogenstapel 4 tragendes Luftpolster LP ausbildet. Das Becken 23 wird gebildet von einer vorderen und einer hinteren Seitenwand 24 a und b, einer linken und einer rechten Seitenwand 25 und 26 sowie einem Boden 27.

Das Magazin 20 mit dem Becken 23 ist unter einem Winkel geneigt angeordnet derart, dass sich die Falzbogen im Falzbogenstapel 4 mit ihrem Rücken 3 a an die rechte Seitenwand 26 anlegen. Die rechte Seitenwand 26 verfügt über sich bis in den oberen Magazinbereich erstreckende Förderriemen 22 mit profilierten Tragflächen, die für eine weitere Gewichtsentlastung sorgen und gleichzeitig zum Nachfördern des Falzbogenstapels 4 dienen.

Der Blasluftstrom V wird mit einer in der rechten Seitenwand 26 angeordneten, mit einer nicht näher dargestellten Blasluftquelle verbundenen Blasluftdüse 29 in das Becken 23 eingeleitet und entweicht bei Auflage eines Falzbogenstapels 4 hauptsächlich durch Entlüftungsöffnungen 25 a in der gegenüberliegenden Seitenwand 25. Es entsteht ein Luftpolster LP mit einem Druck P gegenüber der Atmosphäre, das in der Lage ist, den Falzbogenstapel 4 nach dem Hovercraft-Prinzip zu tragen.

Das Tragniveau liegt dabei im Bereich der Entlüftungsöffnungen 25 a, die eine einfache Druckregelung ermöglichen: mit dem Aufliegen des Falzbogenstapels 4 auf dem Luftpolster LP werden die Entlüftungsöffnungen 25 a teilweise bedeckt, wodurch deren wirksamer Durchlassquerschnitt zum Abströmen der das Luftpolster LP entlüftenden Teilblasluftströme Vᵢ verkleinert ist. Bei abnehmendem Stapelgewicht hebt das Luftpolster LP den Falzbogenstapel 4 an, was zu einer Vergrößerung des Durchlassquerschnitts führt mit der Folge eines entsprechenden Druckabfalls im Luftpolsters LP bis der Druck P wieder im Gleichgewicht mit dem zu tragenden Stapelgewicht des Falzbogenstapels 4 steht. Umgekehrt - bei einem z.B. durch Nachlegen von Teilstapeln zunehmendem Stapelgewicht - wird der effektive Durchlassquerschnitt verkleinert, sodass sich ein Luftpolster LP mit einem entsprechend höheren Druck P einstellt.

Zur Minimierung von Blasluftleckagen sind die Seitenwände 24 a, b, 25 und 26 eng am jeweiligen Falzbogenformat angestellt. Zur Überbrückung von Formatgrößentoleranzen sowie nicht exakt übereinander liegender Falzbogen im Falzbogenstapel 4 sind Dichtlippen 23 a im Bereich des Tragniveaus vorgesehen.

Die Trenneinrichtung zum Vereinzeln des jeweils untersten Falzbogens 3 aus dem Magazin 20 weist zumindest einen Sauger 30 auf, der taktgemäß im hinteren, rückennahen Randbereich am Falzbogen 3 angreift und den Falzbogen 3 im Bereich der Blasluftdüse 29 vom Falzbogenstapel 4 nach unten abhebt. Der Blasluftstrom V gelangt dabei in den Zwischenraum zwischen dem abgehobenen und dem folgenden Falzbogen, wodurch sich das Luftpolster LP in dem Zwischenraum ausbildet und der unterste Falzbogen 3 augenblicklich vollständig vom Falzbogenstapel 4 abgetrennt wird. Taktgemäß bewegte Stapelheber 32 in der rechten Seitenwand 26 stützen dabei den Reststapel und sorgen dafür, dass der Falzbogenstapel 4 weiterhin auf dem konstanten Tragniveau gehalten wird.

Der vollständig vom Falzbogenstapel 4 abgetrennte Falzbogen 3 wird durch den Druck P des Luftpolsters LP flachliegend auf den Boden 27 des Beckens 23 gedrückt und insbesondere auf ein im Boden 27 parallel zum Sammelförderer 10 verlaufendes, kontinuierlich angetriebenes Transportband 31 gedrückt, wodurch eine schlupfarme Beschleunigung auf eine hohe, ungefähr bei der (Sammel-) Fördergeschwindigkeit **v_{S}** liegende Ausfuhrfördergeschwindigkeit **v_{H}** ermöglicht wird. Der Falzbogen 3 wird absolut reibungsfrei zum Falzbogenstapel 4 durch einen Austrittspalt 28 in der vorderen Seitenwand 24 a austransportiert, wobei der Weitertransport außerhalb des Magazins 20 durch Andrückrollen 34 sichergestellt ist, die auf das aus dem Magazin 20 hinausreichende Transportband 31 wirken.

Schließlich wird der austransportierte Falzbogen 3 von einem zum Sammelförderer 10 geneigten Klemmförderer 35, gebildet aus einem unteren und oberen Fördergurt 36, 37 sowie einem Auflageblech 38, zum Sammelförderer 10 transportiert und mit der Fördergeschwindigkeit **v_{H}** vor dem betreffenden Mitnehmer 13 transportiert. Der vereinzelte Falzbogen 3 wird also ohne Richtungswechsel aus dem Magazin 20 transportiert und mit nahezu synchroner Fördergeschwindigkeit **v_{H}** dem Sammelförderer 10 zur Stapelbildung zugeführt.

Zum erstmaligen Befüllen des Magazins 20 finden Tragstangen 33 Verwendung, die auf Höhe des Tragniveaus durch die Entlüftungsöffnungen 25 a in das Magazin 20 einschiebbar sind und eine rechenförmige Tragfläche ausbilden.

### Bezugszeichenliste

- **1**: Zusammentragmaschine
- **2**: Buchblock
- **3**: Falzbogen
- **3 a**: Rücken
- **4**: Falzbogenstapel
- **10**: Sammelförderer
- **11**: Kanal
- **11 a**: senkrechte Kanalwand
- **11 b**: geneigter Kanalboden
- **12**: Transportkette
- **13**: Mitnehmer
- **15**: Anlegestation
- **20**: Magazin
- **21 a..d**: seitliche Magazinbegrenzungen
- **22**: Förderriemen
- **23**: Becken
- **23 a**: Dichtlippe
- **24 a**: vordere Seitenwand
- **24 b**: hintere Seitenwand
- **25**: linke Seitenwand
- **25 a**: Entlüftungsöffnung
- **26**: rechte Seitenwand
- **27**: Boden
- **28**: Austrittsspalt
- **29**: Blasluftdüse
- **30**: Sauger
- **31**: Transportband
- **32**: Stapelheber
- **33**: Tragstange
- **34**: Andrückrolle
- **35**: Klemmförderer
- **36**: oberer Fördergurt
- **37**: unterer Fördergurt
- **38**: Auflageblech

- **LP**: Luftpolster
- **P**: Druck
- **V**: Blasluftstrom
- **Vᵢ**: entlüftender Teilblasluftstrom
- **F**: (Sammel-) Förderrichtung
- **v_{S}**: (Sammel-) Fördergeschwindigkeit
- **v_{H}**: Fördergeschwindigkeit
- **II - II**: Ansichtsdefinition Fig. 2
- **III - III**: Ansichtsdefinition Fig. 3

## Patentansprüche

1. Verfahren zum Zusammentragen von Druckbogen, insbesondere Falzbogen (3) und/oder Einzelblätter,
• wobei aus mehreren Kollektionen (4) gleicher Druckbogen jeweils ein einzelner Druckbogen (3) entnommen wird und
• die vereinzelten Druckbogen (3) einem Sammelförderer (10) zur Stapelbildung zugeführt werden,
**dadurch gekennzeichnet,**
• **dass** die Druckbogen (3) einer Kollektion als Stapel (4) bereitgestellt werden, wobei der Stapel (4) im Wesentlichen von einem in einem beckenförmigen Unterteil (23) durch Zuführung eines Blasluftstroms (V) ausgebildeten Luftpolster (LP) nach dem Hovercraft-Prinzip getragen wird,
• wobei das beckenförmige Unterteil (23) einen Boden (27) und vordere und hintere Seitenwände (24 a, b) sowie linke und rechte Seitenwände (25, 26) aufweist,
• wobei das beckenförmige Unterteil (23) unter einem Winkel geneigt ist, sodass sich die Druckbogen (3) mit ihrem Rücken (3 a) an der rechten Seitenwand (26) anlegen, wobei die rechte Seitenwand (26) proflierte, den Stapel (4) stütz- und nachförderbare Förderriemen (22) aufweist,
• wobei der Blasluftstrom (V) mit einer in der rechten Seitenwand (26) angeordneten Blasluftdüse (29) in das beckenförmige Unterteil (23) eingeleitet wird und das Tragniveau des Stapels (4) durch in der gegenüberliegenden, linken Seitenwand (25) vorgesehene Entlüftungsbohrungen (25 a) bestimmt ist,
• **dass** der unterste Druckbogen (3) zumindest bereichsweise mit einem Trennwerkzeug (30) vom Stapel (4) abgehoben wird,
• **dass** sich das Luftpolster (LP) zwischen dem untersten Druckbogen (3) und dem Reststapel (4) ausbildet, und
• **dass** der Druckbogen (3) zum Sammelförderer (10) gefördert wird.

2. Verfahren nach Anspruch 1, **dadurch gekennzeichnet, dass** der unterste Druckbogen (3) im Bereich des Blasluftstroms (V) vom Stapel (4) abgehoben wird und durch den Blasluftstrom (V) dann vollständig vom Stapel (4) abgetrennt wird.

3. Verfahren nach Anspruch 1 oder 2, **dadurch gekennzeichnet, dass** der vollständig vom Stapel (4) abgetrennte Druckbogen (3) durch den Druck (P) des Luftpolsters (LP) auf ein eine Auflagefläche darbietendes Fördermittel (31) gedrückt wird.

4. Verfahren nach einem der Ansprüche 1 bis 3, **dadurch gekennzeichnet, dass** der Druckbogen (3) parallel zur Förderrichtung (F) des Sammelförderer (10) weggefördert und im Wesentlichen bei synchroner Fördergeschwindigkeit (v_{H}) dem Sammelförderer (10) zugeführt wird.

5. Vorrichtung zum Zusammentragen von Druckbogen, insbesondere Falzbogen (3) und/oder Einzelblätter,
• mit mehreren in einer Reihe angeordneten Vereinzelungseinrichtungen (15) zur Entnahme jeweils eines einzelnen Druckbogens (3) aus Kollektionen (4) gleicher Druckbogen und
• und mit einem Sammelförderer (10) für die zusammengetragenen Stapel (2), bestehend aus einem Sammelkanal (11) und einer Förderkette (12) mit Mitnehmern (13), denen die vereinzelten Druckbogen (3) zur Stapelbildung zugeführt werden,
**gekennzeichnet**
• **durch** ein Magazin (20) zur Aufnahme je eines Stapels (4) gleicher Druckbogen,
• mit einem beckenförmigem Unterteil (23), das zum Aufbau eines den Stapel (4) nach dem Hovercraft-Prinzip tragenden Luftpolsters (LP) mit einer Blasluftquelle verbunden ist,
• wobei das beckenförmige Unterteil (23) einen Boden (27) und vordere und hintere Seitenwände (24 a, b) sowie linke und rechte Seitenwände (25, 26) aufweist,
• wobei das beckenförmige Unterteil (23) unter einem Winkel geneigt ist, sodass sich die Druckbogen (3) mit ihrem Rücken (3 a) an der rechten Seitenwand (26) anlegen, wobei die rechte Seitenwand (26) profilierte, den Stapel (4) stütz- und nachförderbare Förderriemen (22) aufweist,
• wobei der Blasluftstrom (V) mit einer in der rechten Seitenwand (26) angeordneten Blasluftdüse (29) in das beckenförmige Unterteil (23) eingeleitet wird und das Tragniveau des Stapels (4) durch in der gegenüberliegenden, linken Seitenwand (25) vorgesehene Entlüftungsbohrungen (25 a) bestimmt ist,
• **durch** eine Trenneinrichtung (30) zum Abheben zumindest eines Bereichs des untersten Druckbogens (3) vom Stapel (4), und
• **durch** eine Fördereinrichtung (31, 35) zur Überführung des durch das Luftpolster (LP) vom Stapel (4) getrennten Druckbogens (3) zum Sammelförderer (10).

6. Vorrichtung nach Anspruch 5, **dadurch gekennzeichnet, dass** die Trenneinrichtung zumindest einen Sauger (30) umfasst zum Abheben des untersten Druckbogens (3) vom Stapel (4).

7. Vorrichtung nach Anspruch 6, **dadurch gekennzeichnet, dass** der Sauger (30) im Bereich der Blasluftdüse (29) angeordnet ist.

8. Vorrichtung nach einem der Ansprüche 5 bis 7, **gekennzeichnet durch** den Stapel (4) im Randbereich tragende, beim Abheben eines untersten Druckbogens (3) aus dem Magazin (20) bzw. dem Unterteil (23) bewegbare Stapelheber (32).

9. Vorrichtung nach einem der Ansprüche 5 bis 8, **dadurch gekennzeichnet, dass** die Fördereinrichtung ein über dem Boden (27) des Unterteils (23) verlaufendes Transportband (31) umfasst, auf dem der vom Stapel (4) abgetrennte unterste Druckbogen (3) durch das Luftpolster (LP) gedrückt wird.

10. Vorrichtung nach einem der Ansprüche 5 bis 9, **gekennzeichnet durch** einen Austrittsspalt (28) im Unterteil (23), **durch** den der abgetrennte Druckbogen (3) austransportiert wird.

11. Vorrichtung nach einem der Ansprüche 5 bis 10, **dadurch gekennzeichnet, dass** die Fördereinrichtung (31) im Wesentlichen parallel zur Förderrichtung (F) des Sammelförderers (10) orientiert ist.

## Claims

1. A method for sheet collation, particularly the collation of signatures (3) and/or individual sheets,
• wherein one individual sheet (3) is respectively removed from several collections (4) of identical sheets and
• the separated sheets (3) are fed to a gathering conveyor (10) in order to form stacks,
**characterized in**
• **that** the sheets (3) of a collection are furnished in the form of a stack (4), wherein the stack (4) is essentially carried in accordance with the hovercraft principle by an air cushion (LP) formed by introducing a blow air current (V) into a bowl-shaped lower part (23),
• wherein the bowl-shaped lower part (23) features a bottom (27) and front and rear side walls (24 a, b), as well as left and right side walls (25, 26),
• wherein the bowl-shaped lower part (23) is inclined by a certain angle such that the sheets (3) rest against the right side wall (26) with their spine (3 a) and the right side wall (26) features profiled conveying belts (22) capable of supporting and further conveying the stack (4), and
• wherein the blow air current (V) is introduced into the bowl-shaped lower part (23) with an air nozzle (29) arranged in the right side wall (26) and the carrying level of the stack (4) is defined by ventilation bores (25 a) provided in the opposite left side wall (25),
• **that** the bottom sheet (3) is lifted off the stack (4) at least in certain areas with a separating tool (30),
• **that** the air cushion (LP) forms between the bottom sheet (3) and the remaining stack (4), and
• **that** the sheet (3) is fed to the gathering conveyor (10).

2. The method according to Claim 1, **characterized in that** the bottom sheet (3) is lifted off the stack (4) in the region of the blow air current (V) and then completely separated from the stack (4) by the blow air current (V).

3. The method according to Claim 1 or 2, **characterized in that** the sheet (3) separated from the stack (4) is pressed against a conveying means (31) that presents a supporting surface by the pressure (P) of the air cushion (LP).

4. The method according to one of Claims 1 to 3, **characterized in that** the sheet (3) is transported away parallel to the conveying direction (F) of the gathering conveyor (10) and essentially fed to the gathering conveyor (10) at a synchronous conveying speed (v_{H}).

5. A device for sheet collation, particularly the collation of signatures (3) and/or individual sheets,
• with several separating devices (15) that are arranged in a row and serve for respectively removing one individual sheet (3) from collections (4) of identical sheets, and
• with a gathering conveyor (10) for the collated stacks (2) that consists of a transport channel (11) and a conveying chain (12) with pushers (13), to which the separated sheets (3) are fed in order to form stacks,
**characterized**
• **by** a magazine (20) for respectively accommodating one stack (4) of identical sheets,
• with a bowl-shaped lower part (23) that is connected to a blow air source in order to form an air cushion (LP) that carries the stack (4) in accordance with the hovercraft principle,
• wherein the bowl-shaped lower part (23) features a bottom (27) and front and rear side walls (24 a, b), as well as left and right side walls (25, 26),
• wherein the bowl-shaped lower part (23) is inclined by a certain angle such that the sheets (3) rest against the right side wall (26) with their spine (3 a) and the right side wall (26) features profiled conveying belts (22) capable of supporting and further conveying the stack (4), and
• wherein the blow air current (V) is introduced into the bowl-shaped lower part (23) with an air nozzle (29) arranged in the right side wall (26) and the carrying level of the stack (4) is defined by ventilation bores (25 a) provided in the opposite left side wall (25),
• by a separating device (30) for lifting at least an area of the bottom sheet (3) off the stack (4), and
• by a conveying device (31, 35) for transferring the sheet (3) separated from the stack (4) by the air cushion (LP) to the gathering conveyor (10).

6. The device according to Claim 5, **characterized in that** the separating device comprises at least one suction cup (30) for lifting the bottom sheet (3) off the stack (4).

7. The device according to Claim 6, **characterized in that** the suction cup (30) is arranged in the region of the air nozzle (29).

8. The device according to one of Claims 5 to 7, **characterized by** stack lifters (32) that carry the stack (4) in the edge region and can be moved out of the magazine (20) or the lower part (23), respectively, when a bottom sheet (3) is lifted off.

9. The device according to one of Claims 5 to 8, **characterized in that** the conveying device comprises a conveying belt (31) that extends above the bottom (27) of the lower part (23), wherein the bottom sheet (3) separated from the stack (4) is pressed against said conveying belt by the air cushion (LP).

10. The device according to one of Claims 5 to 9, **characterized by** an outlet gap (28) in the lower part (23), through which the separated sheet (3) is transported away.

11. The device according to one of Claims 5 to 10, **characterized in that** the conveying device (31) is essentially oriented parallel to the conveying direction (F) of the gathering conveyor (10).

## Revendications

1. Procédé pour assembler des feuilles d'impression, notamment des feuilles pliées (3) et/ou des pages individuelles,
• à partir de plusieurs collections (4) de feuilles d'impression, chaque fois une feuille d'impression (3) individuelle étant prélevée et
• les feuilles d'impressions (3) désolidarisées étant amenées vers un convoyeur collectif (10) pour former des piles,
**caractérisé en ce que**
• les feuilles d'impression (3) d'une collection sont mises à disposition sous la forme d'une pile (4), la pile (4) étant portée sensiblement par un coussin d'air (LP) créé dans un élément inférieur (23) en forme de cuvette par alimentation d'un flux d'air de soufflage (V) selon le principe Hovercraft,
• l'élément inférieur (23) en forme de cuvette comportant un fond (27) et des parois latérales avant et arrière (24 a, b) ainsi que des parois latérales gauche et droite (25, 26),
• l'élément inférieur (23) en forme de cuvette étant incliné sous un angle, de telle sorte que les feuilles d'impression (3) s'appuient par leur dos (3 a) à la paroi latérale droite (26), la paroi latérale droite (26) comportant des courroies de transport (22) profilées, susceptibles de soutenir et de faire suivre la pile (4),
• avec une buse de soufflage (29) disposée dans la paroi latérale droite (26), le flux d'air de soufflage (V) étant introduit dans l'élément inférieur (23) en forme de cuvette et le niveau de portage de la pile (4) étant défini par des perçages de désaération (25 a) prévus dans la paroi latérale gauche (25) opposée,
• **en ce que** la feuille d'impression (3) inférieure est soulevée au moins en partie de la pile (4) par un outil de séparation (30),
• **en ce que** le coussin d'air (LP) se forme entre la feuille d'impression (3) inférieure (4) et le reste de la pile et
• **en ce que** la feuille d'impression (3) est transportée vers le convoyeur collecteur (10).

2. Procédé selon la revendication 1, **caractérisé en ce que** la feuille d'impression inférieure (3) est soulevée de la pile (4) dans la zone du flux d'air de soufflage (V) et ensuite entièrement séparée de la pile (4) par le flux d'air de soufflage (V).

3. Procédé selon la revendication 1 ou 2, **caractérisé en ce que** la feuille d'impression (3) entièrement séparée de la pile (4) est pressée par la pression (P) du coussin d'air (LP) sur un moyen de convoyage (31) offrant une surface d'appui.

4. Procédé selon l'une quelconque des revendications 1 à 3, **caractérisé en ce que** la feuille d'impression (3) est évacuée à la parallèle de la direction de transport (F) du convoyeur collecteur (10) et est alimentée vers le convoyeur collecteur (10) à une vitesse de transport (v_{H}) sensiblement synchrone.

5. Dispositif pour assembler des feuilles d'impression, notamment des feuilles pliées (3) et/ou des pages individuelles,
• avec plusieurs dispositifs de désolidarisation (15) disposés en une rangée pour prélever chaque fois une feuille d'impression (3) individuelle dans des collections (4) de feuilles d'impression identiques et
• avec un convoyeur collecteur (10) pour les piles assemblées (2), consistant dans un canal collecteur (11) et dans une chaîne de transport (12) avec des entraîneurs (13), dont les feuilles d'impressions (3) désolidarisées sont amenées pour la formation d'une pile,
**caractérisé**
• **par** un magasin (20) pour recevoir chaque fois une pile (4) de feuilles d'impression identiques,
• avec un élément inférieur (23) en forme de cuvette, qui pour créer un coussin d'air (LP) portant la pile (4) selon le principe Hovercraft est relié à une source d'air de soufflage,
• l'élément inférieur (23) en forme de cuvette comportant un fond (27) et des parois latérales avant et arrière (24 a, b) ainsi que des parois latérales gauche et droite (25, 26),
• l'élément inférieur (23) en forme de cuvette étant incliné sous un angle, de telle sorte que par leur dos (3 a), les feuilles d'impression (3) s'appuient sur la paroi latérale droite (26), la paroi latérale droite (26) comportant des courroies de transport (22) profilées, susceptibles de soutenir et de faire suivre les piles (4),
• avec une buse de soufflage (29) disposées dans la paroi latérale droite (26), le flux d'air de soufflage (V) étant introduit dans l'élément inférieur (23) en forme de cuvette et le niveau de portage de la pile (4) étant défini par des perçages de désaération (25 a) prévus dans la paroi latérale gauche (25) opposée,
• par un dispositif de séparation (30) pour soulever au moins une partie de la feuille d'impression inférieure (3) de la pile (4) et
• par un dispositif de convoyage (31, 35) pour transférer la feuille d'impression (3) séparée de la pile (4) par le coussin d'air (LP) vers le convoyeur collecteur (10).

6. Dispositif selon la revendication 5, **caractérisé en ce que** le dispositif de séparation comprend au moins une tête aspirante (30) pour soulever la feuille d'impression (3) inférieure de la pile (4).

7. Dispositif selon la revendication 6, **caractérisée en ce que** la tête aspirante (30) est disposée dans la zone de la buse d'air de soufflage (29).

8. Dispositif selon l'une quelconque des revendications 5 à 7, **caractérisé par** un preneur de piles (32) portant la pile (4) dans la zone marginale, déplaçable hors du magasin (20) ou de l'élément inférieur (23) au soulèvement d'une feuille inférieure (3).

9. Dispositif selon l'une quelconque des revendications 5 à 8, **caractérisé en ce que** le dispositif de transport comprend und bande de transport (31) s'étendant sur le fond (27) de l'élément inférieur (23), sur lequel la feuille inférieure (3) séparée de la pile (4) est pressée par le coussin d'air (LP).

10. Dispositif selon l'une quelconque des revendications 5 à 9, **caractérisé par** un interstice de sortie (28) dans l'élément inférieur (23), à travers laquelle la feuille d'impression (3) séparée est évacuée.

11. Dispositif selon l'une quelconque des revendications 5 à 10, **caractérisé en ce que** le dispositif de convoyage (31) est orienté sensiblement à la parallèle de la direction de transport (F) du convoyeur collecteur (10).
